# EUROPÄISCHE PATENTSCHRIFT

(11) **EP 2 452 601 B1**
(45) Veröffentlichungstag und Bekanntmachung des Hinweises auf die Patenterteilung: **29.07.2015**
(21) Anmeldenummer: 10190754.1
(22) Anmeldetag: 10.11.2010
(51) Int. Cl.: A47L 9/00, A47L 9/14

(54) **Staubsaugerfilterbeutel mit zusätzlicher Befestigungseinrichtung**
Vacuum cleaner filter bag with additional attachment device
Sachet de filtre d'aspirateur doté d'un dispositif de fixation supplémentaire

(43) Veröffentlichungstag der Anmeldung: 16.05.2012
(73) Patentinhaber: Eurofilters Holding N.V., 3900 Overpelt (BE)
(72) Erfinder: Sauer, Ralf, 3900 Overpelt (BE); Schultink, Jan, 3900 Overpelt (BE)
(74) Vertreter: Grünecker Patent- und Rechtsanwälte PartG mbB

(56) Entgegenhaltungen:
- EP-A1- 0 179 747
- WO-A1-02/28262
- DE-A1-102008 041 220
- DE-U1- 9 309 386
- DE-U1- 29 811 799
- DE-U1-202007 014 353
- FR-A- 1 443 848
- GB-A- 2 388 769
- GB-A- 2 468 880
- US-A- 3 328 942
- US-A- 5 007 133

## Beschreibung

Die Erfindung betrifft einen Staubsaugerfilterbeutel umfassend eine Beutelwand und eine damit verbundene Halteplatte, die mit einer Halterungseinrichtung eines Staubsaugers verbindbar, insbesondere in Eingriff bringbar, ist.

Staubsaugerfilterbeutel werden heute vorwiegend aus Vliesstoffen gefertigt. Aufgrund ihrer hervorragenden Staubspeicherfähigkeit haben Staubsaugerfilterbeutel aus Vliesstoffen Filterbeutel aus Papier praktisch verdrängt. Die Herstellung der Filterbeutel aus Vliesstoffen unterscheidet sich grundlegend von der Herstellung von Papierbeuteln. Gebräuchlich sind rechteckige Flachbeutel, die aus einer oberen und einer unteren Seitenwand gebildet werden, die am Rand miteinander verschweißt sind. Derartige Filterbeutel sind beispielsweise aus der DE 201 01 466, der EP 0 161 790, der EP 0 639 061, der EP 1 059 056 oder der EP 1 661 500 bekannt.

Ein Staubsauger mit einem Staubsaugerfilterbeutel ist aus der GB 2468880 A bekannt.

Die Staubsaugerfilterbeutel werden üblicherweise mehrfach gefaltet in einer Faltschachtel vertrieben. In dem gefalteten Zustand werden die Staubsaugerfilterbeutel dann vom Verbraucher in den dafür vorgesehenen Bauraum des Staubsaugers eingelegt. Da der Bauraum des Staubsaugers üblicherweise in wenigstens einer Raumrichtung eine geringere Ausdehnung aufweist als der Staubsaugerfilterbeutel, kann sich der Filterbeutel im Bauraum häufig nur unzureichend entfalten. In Folge kann der Filterbeutel unter Umständen sein Leistungsvermögen nur unzureichend entfalten. Zum einen kann es passieren, dass nicht alle Bereiche der Seitenwände gleichmäßig durchströmt werden. Dadurch kann sich die Mediendurchtrittsgeschwindigkeit erhöhen und die Abscheideleistung des Filterbeutels sinkt. Zum anderen kann nicht so viel Fläche für die Einlagerung der Staubpartikel bereitstehen. Dadurch kann die Standzeit des Filterbeutels sinken, da der Druckverlust des Beutels schnell ansteigt und somit der Volumenstrom der durch den Staubsauger gefördert wird relativ rasch absinkt. Bei unzureichender Entfaltung sinkt auch das nutzbare Volumen, welches zur Aufnahme von Staub zur Verfügung steht. Ein nur teilweise entfalteter Beutel kann entsprechend weniger Staub fassen, der Beutel muss früher gewechselt werden.

Aus der DE 20 2007 014 353 U1 ist ein Staubfilterbeutel mit einer Aufhängelasche und einer Aufhängeausnehmung zum vereinzelten Aufhängen des Staubfilterbeutels in einer Verkaufseinrichtung bekannt. Das oben genannte Problem tritt daher nicht auf, da der Staubfilterbeutel nicht gefaltet ist.

Es ist Aufgabe der vorliegenden Erfindung, einen Staubsaugerfilterbeutel bereitzustellen, der im Betrieb eine verbesserte Standzeit ermöglicht.

Die Erfindung stellt einen Staubsaugerfilterbeutel bereit umfassend eine Beutelwand und eine damit verbundene Halteplatte, die mit einer Halterungseinrichtung eines Staubsaugers verbindbar, insbesondere in Eingriff bringbar, ist,
dadurch gekennzeichnet, dass
der Staubsaugerfilterbeutel zusätzlich eine Befestigungseinrichtung umfasst, durch die ein Teil der Beutelwand des Staubsaugerfilterbeutels im Betrieb des Staubsaugers in wenigstens einer Raumrichtung fixierbar ist.

Durch die zusätzlich zur Halteplatte vorgesehene Befestigungseinrichtung ist es möglich, den Staubsaugerfilterbeutel derart im Bauraum eines Staubsaugers zu positionieren, dass eine bessere Entfaltung und damit eine geringere Verstopfungsneigung des Filterbeutels erreicht werden kann. Insbesondere kann im Betrieb ein geringerer Volumenstromabfall ermöglicht werden als bei einem entsprechenden Filterbeutel ohne Befestigungseinrichtung. Damit kann die Standzeit des Staubsaugerfilterbeutels verbessert werden.

Ein Teil der Beutelwand kann also über die Halteplatte in wenigstens einer Raumrichtung, insbesondere in allen Raumrichtungen oder absolut, fixierbar sein, insbesondere in Bezug auf die Halterungseinrichtung des Staubsaugers und/oder in Bezug auf den Bauraum des Staubsaugers. Ein weiterer Teil der Beutelwand kann mittels der Befestigungseinrichtung fixierbar sein, insbesondere in Bezug auf den Bauraum des Staubsaugers.

Die Beutelwand kann eine Durchgangsöffnung aufweisen, durch die die im Betrieb zu reinigende Luft in den Staubsaugerfilterbeutel einströmen kann, insbesondere wobei die Halteplatte im Bereich der Durchgangsöffnung angeordnet ist. Die Halteplatte kann im Bereich der Durchgangsöffnung ein Durchgangsloch aufweisen. Der Staubsaugerfilterbeutel, insbesondere die Halteplatte, kann eine Verschlussklappe umfassen, durch welche die Durchgangsöffnung der Beutelwand und/oder das Durchgangsloch der Halteplatte verschließbar sind.

Die Beutelwand des Staubsaugerfilterbeutels kann eine oder mehrere Lagen aus Vliesstoffmaterial umfassen. Der Staubsaugerfilterbeutel kann also eine Beutelwand aus Vliesstoffmaterial umfassen. Optional kann die Beutelwand zusätzlich ein Netz umfassen. Die Beutelwand kann auch aus einer oder mehreren Lagen aus Vliesstoffmaterial bestehen.

Der Staubsaugerfilterbeutel ist als Flachbeutel ausgebildet. Mit anderen Worten ist der Staubsaugerfilterbeutel derart ausgebildet, dass er keinen Klotzboden oder Blockboden aufweist.

Die Beutelwand umfasst eine erste Seitenwand und eine, insbesondere gegenüberliegende, zweite Seitenwand, die am Rand durch eine umlaufende Schweißnaht miteinander verbunden sind. Die erste und zweite Seitenwand können gegenüberliegend, insbesondere im Wesentlichen parallel zueinander, insbesondere übereinander, angeordnet sein.

Der durch die erste Seitenwand, die zweite Seitenwand und die Schweißnaht begrenzte Hohlraum kann dabei den Innenraum des Staubsaugerfilterbeutels bilden. Der Innenraum des Staubsaugerfilterbeutels kann insbesondere nur durch die die erste Seitenwand, die zweite Seitenwand und die Schweißnaht begrenzt werden. Mit anderen Worten kann die Beutelwand aus der ersten und der damit verschweißten zweiten Seitenwand bestehen.

Die Halteplatte kann auf der ersten oder zweiten Seitenwand angeordnet sein.

Die erste Seitenwand und die zweite Seitenwand und/oder die Halteplatte und die Beutelwand, insbesondere die Halteplatte und die erste oder zweite Seitenwand, können durch Ultraschallschweißen und/oder thermisches Schweißen verbunden sein. Der Filterbeutel kann eine oder mehrere Seitenfalten aufweisen.

Die erste und/oder zweite Seitenwand können jeweils eine oder mehrere Lagen aus Vliesstoffmaterial umfassen.

Der Staubsaugerfilterbeutel kann auch als Blockbodenbeutel ausgebildet sein.

Der Staubsaugerfilterbeutel kann insbesondere ein Wegwerfstaubsaugerfilterbeutel sein.

Der Begriff Vliesstoff (Nonwoven) wird gemäß der Definition nach ISO Standard IS09092: 1988 bzw. CEN Standard EN29092 verwendet. Insbesondere sind die Begriffe Faservlies oder Vlies und Vliesstoff auf dem Gebiet der Herstellung von Vliesstoffen wie folgt gegeneinander abzugrenzen und auch im Sinne der vorliegenden Anmeldung so zu verstehen. Zur Herstellung eines Vliesstoffes werden Fasern und/oder Filamente verwendet. Die lockeren oder losen und im Wesentlichen noch unverbundenen Fasern und/oder Filamente werden als Vlies oder Faservlies (Web) bezeichnet. Durch einen sogenannten Vliesbindeschritt entsteht aus einem derartigen Faservlies schließlich ein Vliesstoff, der eine Festigkeit aufweist, um z. B. zu Rollen aufgewickelt zu werden. Mit anderen Worten wird der Vliesstoff durch die Verfestigung selbsttragend ausgebildet. (Details zur Verwendung der hierin beschriebenen Definitionen und/oder Verfahren lassen sich auch im Standardwerk "Vliesstoffe", W. Albrecht, H. Fuchs, B. Kittelmann, Wiley VCH, 2000, entnehmen.) Der Vliesbindeschritt kann beispielsweise ein Kalandrieren des Vlieses umfassen.

Als Vliesstoffmaterial kann ein trocken- oder nassgelegter Vliesstoff oder ein Extrusionsvliesstoff, insbesondere ein schmelzgesponnener Mikrofaserspinnvliesstoff (Meltblownvliesstoff) oder Filamentspinnvliesstoff (Spunbond), verwendet werden. Die Abgrenzung zwischen nassgelegten Vliesstoffen bzw. "Nonwovens" und herkömmlichem nassgelegten Papier erfolgt gemäß der oben genannten Definition, wie sie auch von der International Association Serving the Nonwovens and Related Industries (EDANA) verwendet wird. Ein herkömmliches (Filter-) Papier ist also kein Vliesstoff.

Beispielsweise kann die Beutelwand ein Laminat aus einem Filamentspinnvliesstoff, einem Meltblownvliesstoff und einem Filamentvliesstoff (SMS) umfassen.

Fertigungstechnisch können auch mehrere Schichten Vlies vorgesehen werden, die zu genau einer Lage Vliesstoff verfestigt werden. Mit anderen Worten kann eine Lage Vliesstoff auch mehrere Schichten Vlies umfassen. Der Vliesstoff kann insbesondere Stapelfasern und/oder Endlosfasern umfassen.

Die Halteplatte kann derart mit der Halterungseinrichtung des Staubsaugers verbindbar, insbesondere in Eingriff bringbar, sein, dass die Position der Halteplatte relativ zu der Halterungseinrichtung im Wesentlichen festlegbar oder fixierbar ist. Mit anderen Worten kann die mit der Halterungseinrichtung des Staubsaugers verbundene Halteplatte, insbesondere relativ zu der Halterungseinrichtung oder relativ zum Bauraum des Staubsaugers, im Wesentlichen festgelegt oder fixiert sein.

Unter einer Halteplatte kann hier allgemein ein Element des Staubsaugerfilterbeutels verstanden werden, das der Halterung des Staubsaugerfilterbeutels im Inneren eines Staubsaugergehäuses dient. Die Halteplatte kann grundsätzlich eine beliebige Form aufweisen. Beispielsweise kann die Halteplatte als ebenes, flächiges Bauteil, wie beispielsweise in der EP 1 849 392 gezeigt, ausgebildet sein. Die Halteplatte kann jedoch auch eine komplexere Struktur, wie etwa in der DE 20 2008 006 904 gezeigt, aufweisen.

Die Halteplatte kann ein Kunststoffmaterial umfassen. Die Halteplatte kann mit der Beutelwand insbesondere verschweißt sein, beispielsweise durch Ultraschallverschweißen.

Die Halteplatte kann im Bereich einer Einströmöffnung der Beutelwand des Staubsaugerfilterbeutels angeordnet sein. Im Betrieb des Staubsaugers kann durch die Einströmöffnung zu reinigende Luft in das Innere des Staubsaugerfilterbeutels geleitet werden. Die Halteplatte kann im Bereich der Einströmöffnung ein Durchgangsloch aufweisen.

Die Einströmöffnung und die Halteplatte können beliebig auf der ersten Seitenwand positioniert werden. Beispielsweise können die Einströmöffnung und die Halteplatte zentriert auf dem Staubsaugerfilterbeutel angeordnet werden oder bezüglich des Zentrums versetzt.

Durch die Befestigungseinrichtung kann der Teil der Beutelwand insbesondere bis auf Positionsvariationen, die beispielsweise auf die Flexibilität des Materials der Beutelwand und/oder der Befestigungseinrichtung zurückzuführen sind, also im Wesentlichen, fixierbar sein.

Durch die Befestigungseinrichtung kann der Teil der Beutelwand im Betrieb des Staubsaugers auch in zwei oder mehr Raumrichtungen, insbesondere in allen Raumrichtungen, fixierbar sein.

Die Befestigungseinrichtung kann mit der Beutelwand verbunden, insbesondere verklebt und/oder verschweißt, sein.

Die Befestigungseinrichtung kann einen mit der Beutelwand verbundenen Materialstreifen umfassen. Der Materialstreifen kann ein flächiges Materialstück sein, welches an einer Seite mit der Beutelwand verbunden ist und auf einer anderen Seite ein loses Ende umfasst. Der Materialstreifen kann also einer Lasche entsprechen. Der Materialstreifen kann flexibel ausgebildet sein. Beispielsweise kann der Materialstreifen ein Vliesstoffmaterial, Papier und/oder Karton umfassen.

Der Materialstreifen kann in beliebiger Geometrie vorliegen. Beispielsweise kann der Materialstreifen rechteckig oder halbkreisförmig sein. Der Materialstreifen kann insbesondere über die Beutelwand, insbesondere über eine Seitenkante der Beutelwand, hinausragen.

Der Materialstreifen kann einstückig mit einer Lage der Beutelwand ausgebildet sein.

Im Betrieb des Staubsaugers kann der Materialstreifen beispielsweise zwischen eine Gehäusedichtung und einen Gehäusedeckel des Staubsaugers klemmbar sein. Dadurch kann im Betrieb des Staubsaugers eine Fixierung des Teils der Beutelwand, insbesondere des Teils der Beutelwand, der mit dem Materialstreifen verbunden ist, erreicht werden.

Insbesondere kann der Materialstreifen eine Dicke von weniger als 2 mm, insbesondere weniger als 1 mm, insbesondere weniger als 0,5 mm, aufweisen.

Der Materialstreifen kann eine Länge zwischen 3 cm und 15 cm, insbesondere zwischen 5 cm und 13 cm, insbesondere 10 cm, aufweisen. Insbesondere kann der Materialstreifen zwischen 3 cm und 15 cm, insbesondere zwischen 5 cm und 13 cm, insbesondere 10 cm, über die Beutelwand, insbesondere über eine Seitenkante der Beutelwand, hinausragen. Die Breite des Materialstreifens kann geringer sein, als die Länge der Seitenkante der Beutelwand, über die der Materialstreifen hinausragt, insbesondere weniger als ein Drittel, bevorzugt weniger als ein Viertel, der Länge dieser Seitenkante. Der Materialstreifen kann insbesondere eine Breite zwischen 1 cm und 6 cm, insbesondere zwischen 2 cm und 5 cm, insbesondere 4 cm, aufweisen.

Die Befestigungseinrichtung kann auch mehrere mit der Beutelwand verbundene Materialstreifen umfassen.

Die Befestigungsvorrichtung kann einen mit der Beutelwand verbundenen Haken und/oder einen mit der Beutelwand verbundenen Stift umfassen. Der Haken und/oder der Stift können mit einem Teil des Staubsaugergehäuses verbindbar, insbesondere in Eingriff bringbar, sein.

Unter einem "Stift" kann hierbei insbesondere ein längliches Element verstanden werden, das formschlüssig mit einem Teil des Staubsaugers verbindbar ist. Der Stift kann beispielsweise zylinder- oder kegelförmig ausgebildet sein. Andere Geometrien, die eine formschlüssige oder kraftschlüssige Verbindung ermöglichen sind jedoch ebenfalls denkbar.

Der Haken und/oder der Stift können beispielsweise ein Kunststoffmaterial umfassen.

Die Befestigungseinrichtung kann auch eine Erhöhung auf der Beutelwand, beispielsweise aus Kunststoff oder Heißleim, umfassen. Die Erhöhung kann beispielsweise in Form einer Kuppe ausgebildet sein.

Die Befestigungseinrichtung kann ein Loch, insbesondere ein Durchgangsloch und/oder ein Sackloch, umfassen. Mit Hilfe des Loches kann die Befestigungseinrichtung in einem Teil des Staubsaugergehäuses eingehängt werden, wodurch der Teilbereich der Beutelwand fixierbar ist. Die Befestigungseinrichtung kann auch ein Loch, insbesondere ein Durchgangsloch und/oder ein Sackloch, sein.

Das Loch kann beispielsweise in einem mit der Beutelwand verbundenen Materialstreifen angeordnet sein. Alternativ oder zusätzlich kann das Loch auch im Bereich einer Schweißnaht der Beutelwand angeordnet sein.

Bei dem Loch kann es sich insbesondere um ein Euroloch handeln.

Die Befestigungseinrichtung kann im Bereich einer Seitenkante der Beutelwand angeordnet sein. "Im Bereich" einer Seitenkante kann hierbei insbesondere bedeuten, dass die Befestigungseinrichtung mit der Seitenkante, insbesondere in Form einer Schweißnaht, verbunden ist. "Im Bereich" einer Seitenkante kann auch bedeuten, dass die die Befestigungseinrichtung in einem Bereich der Beutelwand angeordnet ist, der maximal 5 cm, insbesondere maximal 2 cm, Abstand, insbesondere Normalabstand, von der Seitenkante aufweist.

Die Befestigungseinrichtung kann insbesondere in einem Bereich angeordnet sein, der einen Abstand, insbesondere Normalabstand, von der Seitenkante aufweist, der maximal 20%, insbesondere maximal 10%, der Länge der längsten Seitenkante der Beutelwand beträgt.

Die Befestigungseinrichtung kann derart angeordnet sein, dass sie zu beiden Enden der Seitenkante denselben Abstand aufweist. Mit anderen Worten kann die Befestigungseinrichtung im Bereich einer Seitenkante der Beutelwand mittig angeordnet sein.

Die Befestigungseinrichtung kann derart angeordnet sein, dass ihr Abstand von der Halteplatte maximal ist. Insbesondere kann der Abstand der Befestigungseinrichtung, insbesondere der Verbindungsstelle zwischen Beutelwand und Befestigungseinrichtung, zur Halteplatte, insbesondere der minimale Abstand, größer oder gleich der Hälfte der Länge der längsten Seitenkante der Beutelwand sein.

Die Befestigungseinrichtung kann insbesondere im Bereich einer Seitenkante der Beutelwand angeordnet sein, die von der Halteplatte den größten Abstand aufweist.

Die Beutelwand des Staubsaugerfilterbeutels kann wenigstens vier Seitenkanten aufweisen, wobei die Befestigungseinrichtung im Bereich derjenigen Seitenkante angeordnet ist, die von der Halteplatte den größten Abstand aufweist.

Als Abstand einer Seitenkante von der Halteplatte kann hierin insbesondere der Normalabstand verstanden werden. Der Abstand kann insbesondere der Normalabstand zum geometrischen Mittelpunkt der Halteplatte oder der minimale Normalabstand zur Halteplatte sein.

Eine oder mehrere, insbesondere alle, Seitenkanten können durch eine Schweißnaht gebildet werden, beispielsweise durch eine Schweißnaht, die eine erste und eine zweite Seitenwand der Beutelwand miteinander verbindet.

Der Abstand der Befestigungseinrichtung, insbesondere der Verbindungsstelle zwischen Beutelwand und Befestigungseinrichtung, zur Halteplatte, insbesondere der minimale Abstand, kann wenigstens 2/3, insbesondere wenigstens 3/4, der Länge der längsten Seitenkante betragen.

Im Falle eines kreisförmigen Staubsaugerfilterbeutels kann die Befestigungseinrichtung im Bereich der Beutelwand angeordnet sein, der von der Halteplatte den größten Abstand aufweist. Insbesondere kann der Abstand, insbesondere der Minimalabstand, der Befestigungseinrichtung zur Halteplatte größer sein als der Radius des Staubsaugerfilterbeutels.

Die Befestigungseinrichtung kann auf der Seite des Staubsaugerfilterbeutels angeordnet sein, auf der auch die Halteplatte angeordnet ist. Die Befestigungseinrichtung kann auch auf der Seite des Staubsaugerfilterbeutels angeordnet sein, die der Seite auf der die Halteplatte angeordnet ist, gegenüber liegt. Beispielsweise kann die Halteplatte auf der ersten Seitenwand und die Befestigungseinrichtung auf der zweiten Seitenwand eines Flachbeutels angeordnet sein.

Die Befestigungseinrichtung kann derart ausgebildet sein, dass sie mit einer Gegenbefestigungseinrichtung des Staubsaugers verbindbar ist. Die Befestigungseinrichtung kann auch derart ausgebildet sein, dass sie mit einem Element des Staubsaugers, insbesondere des Staubsaugergehäuses, verbindbar ist. Die Befestigungseinrichtung kann insbesondere derart ausgebildet sein, dass sie lösbar verbindbar ist, insbesondere zerstörungsfrei lösbar.

Die Verbindung kann dabei auf Kraftschluss (Reibschluss), Formschluss und/oder Stoffschluss basieren. Beispielsweise kann die Befestigungseinrichtung lösbar mit der Gegenbefestigungseinrichtung und/oder mit dem Element des Staubsaugers verklebt werden.

So kann die Gegenbefestigungseinrichtung beispielsweise eine Klemmvorrichtung umfassen, die insbesondere derart ausgebildet ist, dass eine Befestigungseinrichtung in Form eines Materialstreifens im Betrieb des Staubsaugers klemmbar ist.

Die Befestigungseinrichtung und/oder die Gegenbefestigungseinrichtung können auch einen Klettverschluss umfassen.

In dem Fall, dass die Befestigungseinrichtung einen mit der Beutelwand verbundenen Haken und/oder einen mit der Beutelwand verbundenen Stift umfasst, kann die Gegenbefestigungseinrichtung des Staubsaugers ein Loch, insbesondere ein Durchgangsloch und/oder Sackloch, umfassen.

Im Fall, dass die Befestigungseinrichtung ein Loch, insbesondere ein Durchgangsloch und/oder ein Sackloch, umfasst, kann die Gegenbefestigungseinrichtung beispielsweise einen Haken und/oder einen Stift umfassen.

Die Beutelwand weist gemäß einer Alternative eine Faltung auf, bei der die erste Seitenwand und die zweite Seitenwand gemeinsam in einer Richtung zur Oberseite der Seitenwand, auf der die Halteplatte angeordnet ist, hin gefaltet sind. Dadurch, dass die Faltung zur Seitenwand mit der Halteplatte hin gerichtet ist, kann eine bessere Entfaltung des Staubsaugerfilterbeutels im Betrieb des Staubsaugers erreicht werden.

Ein Teil der Beutelwand, insbesondere der umgefaltete Teil, kann auf oder über einen anderen Teil der Beutelwand gelegt sein. Bei der Faltung kann es sich also um eine Umfaltung handeln.

Die erste Seitenwand und die zweite Seitenwand können mit anderen Worten gemeinsam in einer Richtung zu der Halteplatte hin gefaltet sein.

Die Faltung kann insbesondere derart ausgebildet sein, dass ein Teil der Beutelwand zur Oberseite der Seitenwand hin umgeklappt ist, auf der die Halteplatte angeordnet ist. Insbesondere können eine Seitenkante der Beutelwand und ein Bereich der Beutelwand, der direkt an die Seitenkante angrenzt, zur Oberseite der Seitenwand hin gefaltet sein, auf der die Halteplatte angeordnet ist. Der an die Seitenkante angrenzende Bereich kann insbesondere eine Breite von wenigstens einem Fünftel, insbesondere wenigstens einem Viertel, der Länge der Seitenkante aufweisen. Der an die Seitenkante angrenzende Bereich kann insbesondere eine Breite von maximal der Hälfte, insbesondere maximal einem Drittel, der Länge der Seitenkante aufweisen.

Der an die Seitenkante angrenzende Bereich kann insbesondere eine Breite von wenigstens 6 cm, insbesondere wenigstens 7,5 cm, aufweisen. Der an die Seitenkante angrenzende Bereich kann insbesondere eine Breite von maximal 15 cm, insbesondere maximal 10 cm, aufweisen.

Die Breite des Bereichs kann dabei senkrecht zur Seitenkante gemessen werden.

Als Oberseite ist hier insbesondere die nach außen weisende Seite der Seitenwand gemeint sein, also deren Außenseite. Die Seite der Seitenwand die zum Inneren des Staubsaugerfilterbeutels hin weist kann dagegen als Unterseite oder Innenseite bezeichnet werden. Die Halteplatte kann insbesondere an der Oberseite der ersten Seitenwand angeordnet sein.

Punkte der Faltung oder Falte, die den geringsten Krümmungsradius aufweisen, können als Faltenscharniere bezeichnet werden. Durch die Verbindung der Faltenscharniere wird der sogenannte Faltenrücken erhalten. Der Faltenrücken wird auch als Faltenachse bezeichnet. Die Faltenachse kann einer Längsachse einer Falte entsprechen. Der Faltenrücken kann einer Falzlinie entsprechen.

Gemäß einer Alternative weist die Beutelwand wenigstens eine Faltung auf, bei der die erste Seitenwand und die zweite Seitenwand gemeinsam in einer Richtung von der Oberseite der Seitenwand, auf der die Halteplatte angeordnet ist, weg gefaltet ist.

Die Befestigungseinrichtung kann im Bereich einer Faltung angeordnet sein. Die Befestigungseinrichtung kann insbesondere in einem Bereich der Beutelwand angeordnet sein, der zur Oberseite der Seitenwand hin umgefaltet ist, auf der die Halteplatte angeordnet ist. Alternativ oder zusätzlich kann die Befestigungseinrichtung in einem Bereich der Beutelwand angeordnet sein, der von der Oberseite der Seitenwand, auf der die Halteplatte angeordnet ist, weg gefaltet ist.

Die Erfindung stellt außerdem einen Staubsauger umfassend eine Halterungseinrichtung für eine mit einer Beutelwand eines Staubsaugerfilterbeutels verbundene Halteplatte bereit, wobei die Halterungseinrichtung derart ausgebildet ist, dass sie mit der Halteplatte verbindbar, insbesondere in Eingriff bringbar, ist,
dadurch gekennzeichnet, dass
der Staubsauger zusätzlich eine Befestigungseinrichtung umfasst, durch die ein Teil der Beutelwand des Staubsaugerfilterbeutels im Betrieb des Staubsaugers in wenigstens einer Raumrichtung fixierbar ist.

Mit Hilfe der zusätzlichen Befestigungseinrichtung kann die Positionierung des Staubsaugerfilterbeutels im Bauraum des Staubsaugers neben dem Bereich der Halteplatte an wenigstens einem weiteren Teil der Beutelwand festgelegt werden, wodurch eine bessere Ausnutzung des Bauraumes, insbesondere ein besseres Entfalten eines gefalteten Staubsaugerfilterbeutels, erreicht werden kann.

Bei dem Staubsauger kann es sich insbesondere um einen Staubsauger für Flachbeutel handeln.

Als Bauraum oder Staubraum wird jener Bereich des Staubsaugers bezeichnet, in dem im Betrieb des Staubsaugers der Staubsaugerfilterbeutel angeordnet ist. Die Befestigungseinrichtung kann ein Loch, insbesondere ein Durchgangsloch und/oder ein Sackloch, umfassen. Das Loch kann insbesondere ein Euroloch sein.

Die Befestigungseinrichtung kann einen Haken und/oder einen Stift umfassen. Der Haken und/oder der Stift können beispielsweise ein Kunststoffmaterial umfassen.

Die Befestigungseinrichtung kann einen Vorsprung und/oder eine Ausnehmung in einer Wandung des Bauraums des Staubsaugers umfassen. Der Vorsprung kann beispielsweise einer Kante des Bauraums entsprechen.

Die Ausnehmung kann beispielsweise in Form einer Nut ausgebildet sein. Die Nut kann insbesondere derart ausgebildet sein, dass ein Teil der Beutelwand, bei einem Flachbeutel insbesondere ein Teil der umlaufenden Schweißnaht, mit der Nut in Eingriff bringbar ist, insbesondere kraftschlüssig verbindbar ist.

Die Befestigungseinrichtung kann derart ausgebildet sein, dass sie mit einer Gegenbefestigungseinrichtung des Staubsaugerfilterbeutels verbindbar ist. Dadurch kann eine besonders einfache Fixierung des Teils der Beutelwand erreicht werden. Die Gegenbefestigungseinrichtung kann insbesondere eine oder mehrere der der oben beschriebenen Befestigungseinrichtungen eines Staubsaugerfilterbeutels umfassen. Mit anderen Worten kann der Staubsaugerfilterbeutel eines oder mehrere der oben genannten Merkmale aufweisen.

Die Befestigungseinrichtung des Staubsaugers kann insbesondere in einem oberen Bereich des Bauraums angeordnet sein. Mit anderen Worten kann der Abstand der Befestigungseinrichtung zur oberen Öffnung des Bauraums geringer sein als der Abstand der Befestigungseinrichtung zum Boden des Bauraums. Dadurch kann wenigstens teilweise vermieden werden, dass ein Teil der Beutelwand im unteren Bereich des Bauraums angeordnet wird und sich dort vor eine üblicherweise dort angeordnete Absaugöffnung des Staubsaugers legt.

In einem unteren Bereich des Bauraums kann also eine Absaugöffnung angeordnet sein.

Durch die Befestigungseinrichtung kann der Teil der Beutelwand insbesondere bis auf Positionsvariationen, die beispielsweise auf die Flexibilität des Materials der Beutelwand und/oder der Befestigungseinrichtung zurückzuführen sind, also im Wesentlichen, fixierbar sein.

Durch die Befestigungseinrichtung kann der Teil der Beutelwand im Betrieb des Staubsaugers auch in zwei oder mehr, insbesondere in allen, Raumrichtungen fixierbar sein.

Die Erfindung stellt außerdem einen Staubsauger mit einem Staubsaugerfilterbeutel bereit. Der Staubsauger, insbesondere die Befestigungseinrichtung des Staubsaugers, und/oder der Staubsaugerfilterbeutel, insbesondere die Befestigungseinrichtung des Staubsaugerfilterbeutels, können eines oder mehrere der oben genannten Merkmale umfassen.

Insbesondere kann für die Befestigungseinrichtung des Staubsaugers und/oder die Befestigungseinrichtung des Staubsaugerfilterbeutels jeweils eine Gegenbefestigungseinrichtung am jeweils anderen Element vorgesehen sein.

Weitere Merkmale und Vorteile der Erfindung werden nachfolgend anhand der beispielhaften Figuren erläutert. Dabei zeigen
- Figuren 1a und 1b: die Vorderseite bzw. Rückseite eines beispielhaften Staubsaugerfilterbeutels;
- Figur 2: eine Draufsicht auf die Vorderseite eines weiteren beispielhaften Staubsaugerfilterbeutels;
- Figur 3: eine Draufsicht auf die Vorderseite eines weiteren beispielhaften Staubsaugerfilterbeutels;
- Figur 4: eine Draufsicht auf eine Vorderseite eines weiteren beispielhaften Staubsaugerfilterbeutels;
- Figur 5: eine perspektivische Ansicht eines beispielhaften Staubsaugers;
- Figur 6: eine perspektivische Ansicht eines weiteren beispielhaften Staubsaugers;
- Figur 7: eine perspektivische Ansicht eines weiteren beispielhaften Staubsaugers; und
- Figur 8: ein illustratives Diagramm, in dem der Volumenstrom durch die Beutelwand eines beispielhaften Staubsaugerfilterbeutels in Abhängigkeit von der darin gespeicherten Staubmasse dargestellt ist.

Figuren 1a und 1b zeigen eine Draufsicht auf die Vorderseite bzw. Rückseite eines beispielhaften Staubsaugerfilterbeutels 1. Als Vorderseite wird hierin jene Seite der Beutelwand bezeichnet, auf der die Halteplatte angeordnet ist. Als Rückseite wird die der Vorderseite gegenüberliegende Seite bezeichnet.

Bei dem Staubsaugerfilterbeutel 1 handelt es sich um einen Flachbeutel, bei dem eine erste Seitenwand 2 und eine zweite gegenüberliegende Seitenwand 7 umlaufend miteinander verschweißt sind. Der Hohlraum zwischen den Seitenwänden entspricht dem Innenraum des Staubsaugerfilterbeutels 1. Auf der ersten Seitenwand 2 ist außerdem eine Halteplatte 4 angeordnet.

Die Halteplatte 4 weist ein Durchgangsloch auf, das im Bereich einer Einströmöffnung 5 des Staubsaugerfilterbeutels 1 angeordnet ist. Die Einströmöffnung 5 entspricht einer Durchgangsöffnung in der Beutelwand des Staubsaugerfilterbeutels 1, insbesondere in der ersten Seitenwand 2, durch welche die zu reinigende Luft im Betrieb des Staubsaugers in das Innere des Staubsagerfilterbeutels 1 geleitet werden kann.

Im Bereich der Seitenkante, die den größten Abstand zur Halteplatte 4 aufweist, ist in diesem Beispiel eine Befestigungseinrichtung in Form eines Materialstreifens 6 dargestellt. Der Materialstreifen 6 kann beispielsweise ein Vliesstoffmaterial umfassen oder aus einem solchen bestehen.

Zum Anordnen des beispielhaften Staubsaugerfilterbeutels in einem Staubsauger kann zunächst die Halteplatte 4 mit einer entsprechenden Halterungseinrichtung des Staubsaugers verbunden, insbesondere in Eingriff gebracht, werden. Dadurch kann der Teil der Beutelwand, der mit der Halteplatte 4 verbunden ist, im Betrieb des Staubsaugers in wenigstens einer Raumrichtung fixiert werden.

Der Materialstreifen 6 kann danach beispielsweise zwischen einer Gehäusedichtung und dem Gehäusedeckel des Staubsaugers eingeklemmt werden und/oder mit einer Gegenbefestigungseinrichtung des Staubsaugers verbunden werden, sodass zusätzlich wenigstens der Teil der Beutelwand des Staubsaugerfilterbeutels, der mit dem Materialstreifen 6 verbunden ist, im Betrieb des Staubsaugers in wenigstens einer Raumrichtung fixierbar ist.

Mit anderen Worten kann der Staubsaugerfilterbeutel in seiner Lage im Bauraum des Staubsaugerfilterbeutels in wenigstens zwei Bereichen festgelegt oder fixiert sein, nämlich im Bereich der Halteplatte und im Bereich der zusätzlichen Befestigungseinrichtung. Der so im Gerät festgelegte Beutel kann eine verbesserte Staubspeicherfähigkeit aufweisen.

Figur 2 zeigt eine weitere Draufsicht auf einen beispielhaften Staubsaugerfilterbeutel 1. In diesem Fall ist die Befestigungseinrichtung in Form eines Hakens 8 ausgebildet. Die übrigen Elemente des Staubsaugerfilterbeutels 1 entsprechen dem beispielhaften Staubsaugerfilterbeutel der Figur 1. Der Haken 8 kann beispielsweise mit einer Gegenbefestigungseinrichtung eines Staubsaugers in Form eines Lochs verbindbar sein.

Figur 3 zeigt eine Draufsicht auf einen weiteren beispielhaften Staubsaugerfilterbeutel 1, der im Wesentlichen den in den Figuren 1 und 2 gezeigten Staubsaugerfilterbeuteln entspricht. Die Befestigungseinrichtung ist in diesem Fall jedoch in Form eines Stiftes 9 ausgebildet. Der Stift 9 kann beispielsweise mit einer Gegenbefestigungseinrichtung eines Staubsaugers in Form eines Lochs, beispielsweise eines Durchgangslochs, verbunden werden und damit eine Fixierung eines Teilbereichs der Beutelwand des Staubsaugerfilterbeutels im Betrieb des Staubsaugers ermöglichen.

Alternativ könnte auch eine Erhöhung auf der Beutelwand, beispielsweise aus Heißleim, vorgesehen sein.

Figur 4 zeigt einen weiteren beispielhaften Staubsaugerfilterbeutel 1, der im Wesentlichen dem in Figur 1 gezeigten Staubsaugerfilterbeutel entspricht. Die Befestigungseinrichtung ist in diesem Fall jedoch als Materialstreifen 6 ausgebildet, der ein Durchgangsloch 10 in Form eines Eurolochs aufweist. Mittels des Durchgangslochs 10 kann der Materialstriefen 6 beispielsweise mit einer Gegenbefestigungseinrichtung eines Staubsaugers in Form eines Hakens oder eines Stifts verbunden werden.

Figur 5 zeigt eine perspektivische Ansicht eines beispielhaften Staubsaugers 11. Der Staubsauger 11 umfasst einen Bauraum 12, in dem im Betrieb des Staubsaugers ein Staubsaugerfilterbeutel angeordnet wird. Im Bereich des Bauraums 12 ist eine Halterungseinrichtung 14 für eine Halteplatte eines Staubsaugerfilterbeutels angeordnet. Die Halterungseinrichtung 14 ist derart ausgebildet, dass sie mit der Halteplatte des Staubsaugerfilterbeutels in Eingriff bringbar ist, wodurch die Halteplatte relativ zu der Halterungseinrichtung 14 in wenigstens einer Raumrichtung fixierbar ist.

Zusätzlich weist der Staubsauger 11 eine Befestigungseinrichtung auf, durch die ein Teil der Beutelwand des Staubsaugerfilterbeutels im Betrieb des Staubsaugers in wenigstens einer Raumrichtung fixierbar ist. In diesem Beispiel ist die Befestigungseinrichtung in Form eines Vorsprungs 15 in der Wandung des Bauraums 12 ausgebildet. Ein Teil der Beutelwand des Staubsaugerfilterbeutels kann beim Einlegen des Staubsaugerfilterbeutels auf den Vorsprung 15 aufgelegt werden oder unter den Vorsprung 15 geklemmt werden, wodurch im Betrieb des Staubsaugers der auf bzw. unter dem Vorsprung 15 liegende Teil der Beutelwand wenigstens in senkrechter Richtung fixierbar ist.

Der Vorsprung 15 ist in einem oberen Bereich des Bauraums 12 angeordnet. Dadurch kann wenigstens teilweise verhindert werden, dass sich der fixierte Teil der Beutelwand vor eine Absaugöffnung in einem unteren Bereich des Bauraumes 12 legt.

Der Bauraum 12 ist durch einen Gehäusedeckel 13 verschließbar. Am oberen Rand des Bauraums 12 kann eine Gehäusedichtung vorgesehen sein.

Figur 6 zeigt eine perspektivische Ansicht eines weiteren beispielhaften Staubsaugers 11, der im Wesentlichen dem Staubsauger in Figur 5 entspricht. Die Befestigungseinrichtung des Staubsaugers ist jedoch in diesem Fall in Form eines Hakens 16 ausgebildet. Der Haken kann beispielsweise mit einer Gegenbefestigungseinrichtung des Staubsaugerfilterbeutels in Form eines Loches verbindbar sein.

Figur 7 zeigt eine perspektivische Ansicht eines weiteren beispielhaften Staubsaugers 11, der im Wesentlichen dem beispielhaften Staubsauger der Figur 5 entspricht. Die Befestigungseinrichtung des Staubsaugers 11 ist jedoch in diesem Fall in Form einer über die gesamte Breite des Bauraums laufenden Kante 17 ausgebildet. Im Betrieb des Staubsaugers ist es möglich, einen Teil der Beutelwand des Staubsaugerfilterbeutels hinter der Kante 17 festzuhalten.

Figur 8 dient der Illustration und zeigt ein Diagramm, in dem der Volumenstrom durch die Beutelwand eines Staubsaugerfilterbeutels in Abhängigkeit von der Staubbeladung in Gramm dargestellt ist. Die zugrunde liegenden Messungen wurden mit einem Staubsauger des Modells "Miele S 6210" durchgeführt.

Die Kurve 18 illustriert eine Messkurve für einen aus dem Stand der Technik bekannten Staubsaugerfilterbeutel. Kurve 19 illustriert den Verlauf des Volumenstroms für einen Staubsaugerfilterbeutel wie in Figuren 1a und 1b dargestellt, also mit einer zusätzlichen Befestigungseinrichtung in Form eines Materialstreifens.

Wie in Figur 8 ersichtlich, weist ein Staubsaugerfilterbeutel mit einer zusätzlichen Befestigungseinrichtung auch bei hohen Staubbeladungen einen größeren Volumenstrom auf, als ein Staubsaugerfilterbeutel, der nur im Bereich der Halteplatte fixierbar ist.

Die oben dargestellten Staubsaugefilterbeutel können insbesondere eine oder mehrere Faltungen der Beutelwand aufweisen, beispielsweise zum Vertrieb der Staubsaugerfilterbeutel in einer Faltschachtel. Durch die zusätzliche Befestigungseinrichtung kann eine derartige Positionierung des Staubsaugerfilterbeutels im Bauraum des Staubsaugers erreicht werden, dass sich der gefaltete Staubsaugerfilterbeutel im Betrieb des Staubsaugers im Bauraum besser entfalten kann. Es versteht sich, dass in den zuvor beschriebenen Ausführungsbeispielen genannte Merkmale nicht auf diese speziellen Kombinationen beschränkt sind. Insbesondere kann der Staubsaugerfilterbeutel in unterschiedlichen Geometrien und/oder Größen ausgebildet sein.

## Patentansprüche

1. Staubsaugerfilterbeutel (1) umfassend eine Beutelwand und eine damit verbundene Halteplatte (4), die mit einer Halterungseinrichtung (14) eines Staubsaugers (11) verbindbar, insbesondere in Eingriff bringbar, ist,
**dadurch gekennzeichnet, dass**
der Staubsaugerfilterbeutel (1) zusätzlich eine Befestigungseinrichtung umfasst, durch die ein Teil der Beutelwand des Staubsaugerfilterbeutels (1) im Betrieb des Staubsaugers (11) in wenigstens einer Raumrichtung fixierbar ist,
wobei der Saubsaugerfilterbeutel ein Flachbeutel ist, und
wobei eine erste Seitenwand (2) und eine zweite Seitenwand (7) der Beutelwand gemeinsam in einer Richtung zur Oberseite der Seitenwand, auf der die Halteplatte (4) angeordnet ist, hin oder in einer Richtung von der Oberseite der Seitenwand, auf der die Halteplatte (4) angeordnet ist, weg gefaltet sind.

2. Staubsaugerfilterbeutel nach Anspruch 1, wobei die Befestigungseinrichtung einen mit der Beutelwand verbundenen Materialstreifen (6) umfasst.

3. Staubsaugerfilterbeutel nach Anspruch 1 oder 2, wobei die Befestigungseinrichtung einen mit der Beutelwand verbundenen Haken (8) und/oder einen mit der Beutelwand verbundenen Stift (9) umfasst.

4. Staubsaugerfilterbeutel nach einem der vorangegangenen Ansprüche, wobei die Befestigungseinrichtung ein Loch (10), insbesondere ein Durchgangsloch und/oder ein Sackloch, umfasst.

5. Staubsaugerfilterbeutel nach einem der vorangegangenen Ansprüche, wobei die Befestigungseinrichtung eine Erhöhung auf der Beutelwand umfasst.

6. Staubsaugerfilterbeutel nach einem der vorangegangenen Ansprüche, wobei die Befestigungseinrichtung im Bereich einer Seitenkante der Beutelwand angeordnet ist.

7. Staubsaugerfilterbeutel nach Anspruch 6, wobei die Befestigungseinrichtung im Bereich der Seitenkante der Beutelwand angeordnet ist, die von der Halteplatte den größten Abstand aufweist.

8. Staubsaugerfilterbeutel nach einem der vorangegangenen Ansprüche, wobei die Befestigungseinrichtung derart ausgebildet ist, dass sie mit einer Gegenbefestigungseinrichtung des Staubsaugers verbindbar ist.

9. Staubsauger (11) umfassend eine Halterungseinrichtung (14) für eine mit einer Beutelwand eines Staubsaugerfilterbeutels (1) verbundene Halteplatte (4), wobei die Halterungseinrichtung (14) derart ausgebildet ist, dass sie mit der Halteplatte (4) verbindbar, insbesondere in Eingriff bringbar, ist,
**dadurch gekennzeichnet, dass**
der Staubsauger (11) zusätzlich eine Befestigungseinrichtung umfasst, durch die ein Teil der Beutelwand des Staubsaugerfilterbeutels (1) im Betrieb des Staubsaugers (11) in wenigstens einer Raumrichtung fixierbar ist,
wobei die Befestigungseinrichtung ein Loch, insbesondere ein Durchgangsloch und/oder ein Sackloch, umfasst; und/oder
wobei die Befestigungseinrichtung einen Haken (16) und/oder einen Stift umfasst; und/oder
wobei die Befestigungseinrichtung einen Vorsprung (15) und/oder eine Ausnehmung in einer Wandung des Bauraums des Staubsaugers umfasst.

10. Staubsauger nach Anspruch 9, wobei die Befestigungseinrichtung derart ausgebildet ist, dass sie mit einer Gegenbefestigungseinrichtung des Staubsaugerfilterbeutels verbindbar ist.

11. System umfassend einen Staubsauger (11) nach einem der Ansprüche 9 - 10 und einen Staubsaugerfilterbeutel (1) nach einem der Ansprüche 1 - 8.

## Claims

1. Vacuum cleaner filter bag (1) comprising a bag wall and a retaining plate (4) which is connected thereto and can be connected to, in particular meshed with, a mounting means (14) of a vacuum cleaner (11), **characterised in that** the vacuum cleaner filter bag (1) additionally comprises an attachment means which can be used to fix a part of the bag wall of the vacuum cleaner filter bag (1) in place in at least one direction in space during operation of the vacuum cleaner (11), the vacuum cleaner filter bag being a flat bag, and a first side wall (2) and a second side wall (7) of the bag wall both being folded towards the upper face of the side wall on which the retaining plate (4) is arranged, or both being folded away from the upper face of the side wall on which the retaining plate (4) is arranged.

2. Vacuum cleaner filter bag according to claim 1, wherein the attachment means comprises a material strip (6) connected to the bag wall.

3. Vacuum cleaner filter bag according to either claim 1 or claim 2, wherein the attachment means comprises a hook (8) connected to the bag wall and/or a pin (9) connected to the bag wall.

4. Vacuum cleaner filter bag according to any of the preceding claims, wherein the attachment means comprises a hole (10), in particular a through-hole and/or a blind hole.

5. Vacuum cleaner filter bag according to any of the preceding claims, wherein the attachment means comprises a raised portion on the bag wall.

6. Vacuum cleaner filter bag according to any of the preceding claims, wherein the attachment means is arranged in the region of a side edge of the bag wall.

7. Vacuum cleaner filter bag according to claim 6, wherein the attachment means is arranged in the region of the side edge of the bag wall that is at the greatest distance from the retaining plate.

8. Vacuum cleaner filter bag according to any of the preceding claims, wherein the attachment means is formed such that it can be connected to a mating attachment means of the vacuum cleaner.

9. Vacuum cleaner (11) comprising a mounting means (14) for a retaining plate (4) which is connected to a bag wall of a vacuum cleaner filter bag (1), the mounting means (14) being formed such that it can be connected to, in particular meshed with, the retaining plate (4), **characterised in that** the vacuum cleaner (11) additionally comprises an attachment means which can be used to fix a part of the bag wall of the vacuum cleaner filter bag (1) in place in at least one direction in space during operation of the vacuum cleaner (11), the attachment means comprising a hole, in particular a through-hole and/or a blind hole, and/or the attachment means comprising a hook (16) and/or a pin, and/or the attachment means comprising a projection (15) and/or a recess in a wall of the installation space in the vacuum cleaner.

10. Vacuum cleaner according to claim 9, wherein the attachment means is formed such that it can be connected to a mating attachment means of the vacuum cleaner filter bag.

11. System comprising a vacuum cleaner (11) according to either of claims 9 and 10 and a vacuum cleaner filter bag (1) according to any of claims 1-8.

## Revendications

1. Sac filtrant d'aspirateur (1) comprenant une paroi de sac et, reliée à celle-ci, une plaque d'embout de maintien (4) qui peut être reliée, notamment être amenée en prise avec un dispositif de support de maintien (14) d'un aspirateur (11),
**caractérisé en ce que**
le sac filtrant d'aspirateur (1) comprend en supplément un dispositif de fixation, par l'intermédiaire duquel une partie de la paroi de sac du sac filtrant d'aspirateur (1) peut être fixée dans au moins une direction spatiale au cours du fonctionnement de l'aspirateur (11),
le sac filtrant d'aspirateur est un sac plat, et
une première paroi latérale (2) et une deuxième paroi latérale (7) de la paroi de sac étant pliées en commun dans une direction vers le côté supérieur de la paroi latérale sur laquelle est agencée la plaque d'embout de maintien (4), ou dans une direction s'éloignant du côté supérieur de la paroi latérale sur laquelle est agencée la plaque d'embout de maintien (4).

2. Sac filtrant d'aspirateur selon la revendication 1, dans lequel le dispositif de fixation comprend une bande de matériau (6) reliée à la paroi de sac.

3. Sac filtrant d'aspirateur selon la revendication 1 ou la revendication 2, dans lequel le dispositif de fixation comprend un crochet (8) relié à la paroi de sac et/ou une broche (9) reliée à la paroi de sac.

4. Sac filtrant d'aspirateur selon l'une des revendications précédentes, dans lequel le dispositif de fixation comprend un trou (10), notamment un trou de passage et/ou un trou borgne.

5. Sac filtrant d'aspirateur selon l'une des revendications précédentes, dans lequel le dispositif de fixation comprend une protubérance en relief sur la paroi de sac.

6. Sac filtrant d'aspirateur selon l'une des revendications précédentes, dans lequel le dispositif de fixation est agencé dans la zone d'un bord latéral de la paroi de sac.

7. Sac filtrant d'aspirateur selon la revendication 6, dans lequel le dispositif de fixation est agencé dans la zone du bord latéral de la paroi de sac, qui est le plus éloigné de la plaque d'embout de maintien.

8. Sac filtrant d'aspirateur selon l'une des revendications précédentes, dans lequel le dispositif de fixation est configuré de manière à pouvoir être relié à un dispositif de fixation conjugué de l'aspirateur.

9. Aspirateur (11) comprenant un dispositif de support de maintien (14) pour une plaque d'embout de maintien (4) liée à une paroi de sac d'un sac filtrant d'aspirateur (1), le dispositif de support de maintien (14) étant conçu pour être relié, notamment être amené en prise avec la plaque d'embout de maintien (4),
**caractérisé en ce que**
l'aspirateur (11) comprend en supplément un dispositif de fixation, par l'intermédiaire duquel une partie de la paroi de sac du sac filtrant d'aspirateur (1) peut être fixée dans au moins une direction spatiale au cours du fonctionnement de l'aspirateur (11),
le dispositif de fixation comprend un trou, notamment un trou de passage et/ou un trou borgne, et/ou le dispositif de fixation comprend un crochet (16) et/ou une broche, et/ou
le dispositif de fixation comprend un appendice (15) et/ou un évidement dans une paroi de l'espace d'implantation de l'aspirateur.

10. Aspirateur selon la revendication 9, dans lequel le dispositif de fixation est configuré de manière à pouvoir être relié à un dispositif de fixation conjugué du sac filtrant d'aspirateur.

11. Système comprenant un aspirateur (11) selon l'une des revendications 9 - 10 et un sac filtrant d'aspirateur (1) selon l'une des revendications 1 - 8.
